# EUROPÄISCHE PATENTSCHRIFT

(11) **EP 2 334 887 B1**
(45) Veröffentlichungstag und Bekanntmachung des Hinweises auf die Patenterteilung: **23.12.2015**
(21) Anmeldenummer: 09768346.0
(22) Anmeldetag: 30.09.2009
(51) Int. Cl.: E06B 3/667

(54) **STECKVERBINDER**
INSERTION CONNECTOR
CONNECTEUR À FICHE

(30) Priorität: 02.10.2008 DE 202008013046 U
(43) Veröffentlichungstag der Anmeldung: 22.06.2011
(73) Patentinhaber: Kronenberg, Ralf M., 42781 Haan (DE)
(72) Erfinder: Kronenberg, Max, 42655 Solingen (DE); Kronenberg, Ralf M., 42781 Haan (DE)
(74) Vertreter: Ernicke, Klaus Stefan
(86) Internationale Anmeldenummer: PCT/EP2009/062684
(87) Internationale Veröffentlichungsnummer: WO 2010/037777

(56) Entgegenhaltungen:
- DE-A1- 4 335 039
- DE-U1- 20 015 913
- DE-U1- 29 722 771
- DE-U1-202004 013 686
- DE-U1-202006 006 087

## Beschreibung

Die Erfindung betrifft einen Steckverbinder mit den Merkmalen im Oberbegriff des Hauptanspruchs.

Ein solcher Steckverbinder ist aus der DE 20 2006 006 087 U1 bekannt. Er dient zur Verbindung von Hohlprofilen von Abstandshaltern oder Sprossen für Isolierglasscheiben und kann als Eckwinkel oder als Geradverbinder ausgebildet sein. Der Steckverbinder weist mindestens eine Mittelwand mit zentralen Durchgangsöffnungen und Seitenwände sowie ein oder mehrere Rückhalteelemente auf, die an den freien Rändern der Seitenwände angeordnet sind. Durch die zentralen Durchgangsöffnungen der Mittelwand können Klammern von außen durch die Hohlprofile und den Steckverbinder in gegenüber liegend angeordnete Endstopfen von Sprossen eingeschossen werden.

Außerdem ist es aus der DE 297 22 771 U1 bekannt, massive Bodenteile oder Mittelwände mit Lamellen oder Federnasen als Rückhalteelemente auszurüsten, die in Rippen, Perforationsreihen oder dergleichen Erhebungen an der benachbarten Innenwand des Hohlprofils eingreifen. Die Böden oder Mittelwände des Steckverbinders sind für die Federaufnahme konkav gewölbt oder weisen vertiefte Kanäle auf.

Es ist Aufgabe der vorliegenden Erfindung, einen verbesserten Steckverbinder aufzuzeigen, der universal verwendbar ist und der sich auch für den Einsatz von Klammern oder anderen Befestigungselementen für externe Anbauteile eignet.

Die Erfindung löst diese Aufgabe mit den Merkmalen im Hauptanspruch.

Der beanspruchte Steckverbinder hat eine oder mehrere Durchgangsöffnungen an mindestens einer Mittelwand, die einen Durchtritt von Klammern oder anderen Befestigungselementen erlauben. Die Durchtrittsöffnungen sind schmal ausgebildet und haben eine begrenzte Länge. Sie haben eine längliche Form und erstrecken sich mittig sowie in Längsrichtung des Verbinder. Dies ist für den Durchtritt und die Positionierung von Klammern oder dgl. von Vorteil. Ferner kann hierdurch die Mittelwand weitgehend massiv ausgebildet sein und dem Verbinder eine hohe Steifigkeit verleihen. Der beanspruchte Steckverbinder, insbesondere in Form eines Geradverbinders, verbindet durch diese Gestaltung eine hohe mechanische Stabilität mit einer Eignung für den zumindest weitgehend behinderungsfreien Durchlass von Klammern oder anderen Befestigungselementen.

Durch den kleinen Flächenbedarf der Durchgangsöffnung ist es möglich, an der Mittelwand zusätzlich Rückhalteelemente, beispielsweise ausgestellte Federnasen, anzubringen. Diese können auf eventuelle Perforationsreihen abgestimmt und entsprechend positioniert werden. Hierdurch lässt sich eine optimierte Rückhaltewirkung erreichen.

Der beanspruchte Steckverbinder ist besonders geeignet für sog. Warm-Edge-Profile von Abstandshaltern, die zum Teil aus Kunststoff bestehen können oder z.B. bei Edelstahlprofilen eine sehr geringe Wandstärke haben. Für derartige Verbindungen ist es günstig, wenn der Steckverbinder eine im wesentlichen Ω-förmigen Querschnitt aufweist. Über seitliche Ausbauchungen der abgewinkelten Seitenwände und die Ausbildung von Federbrücken ist eine optimierte Anpassung an die Hohlprofilform unter Aufnahme von deren Toleranzen sowie eine besonders gute Rückhaltewirkung erzielbar.

Eine eng benachbarte und angrenzende Anordnung der ein oder mehreren Rückhalteelemente an der Durchtrittsöffnung bietet fertigungstechnische Vorteile, insbesondere für Steckverbinder, die als Stanz- und Biegeteil aus Metall ausgebildet sind. Hierbei kann mit einem Stanzschnitt ein Freilegen der Durchtrittsöffnung und der bevorzugt mehreren paarweisen und beidseits der Durchtrittsöffnung angeordneten Rückhalteelemente nebst einem Ausbiegen dieser Rückhalteelemente erfolgen.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1:: eine perspektivische Darstellung eines Steckverbinders mit Durchtrittsöffnungen und Rückhalteelementen an seiner bodenseitigen Mittelwand,
- Figur 2:: eine Seitenansicht des Steckverbinders von Figur 2,
- Figur 3:: die zugehörige und vergrößerte Stirnansicht des Steckverbinders von Figur 1 und 2,
- Figur 4:: eine Draufsicht auf den Steckverbinder von Figur 1,
- Figur 5:: eine abgebrochene und vergrößerte Unteransicht einer Mittelwand mit Durchtrittsöffnungen und Rückhalteelementen,
- Figur 6:: eine abgebrochene und vergrößerte perspektivische Ansicht des Bereichs der Durchgangsöffnung und zweier benachbarter Rückhalteelemente,
- Figur 7:: eine schematische und teilweise geschnittene Seitenansicht eines Steckverbinders in zwei Abstandshalterhohlprofilen mit einer durchgeschossenen Klammer nebst einem daran befestigten Endstück und
- Figur 8:: eine Stirnansicht eines Hohlprofils mit einem Steckverbinder.

Die Erfindung betrifft einen Steckverbinder (1) für Hohlprofile (17,18) von Abstandshaltern oder Sprossen für Isolierglasscheiben. Die Erfindung betrifft ferner eine Anordnung von Hohlprofilen (17,18) mit einem eingesteckten Verbinder (1) und einem weiteren Anbauteil, welches mittels einer durch den Steckverbinder (1) hindurch geführten Klammer (19) oder eines anderen Befestigungselements fixiert ist.

Der Steckverbinder (1) kann wahlweise als Eckwinkel oder als Geradverbinder ausgebildet sein. In den gezeigten Ausführungsbeispielen ist ein Geradverbinder dargestellt. Dessen Merkmale lassen sich mit entsprechender Anpassung auch auf einen Eckwinkel übertragen.

Wie Figur 7 verdeutlicht, dient der Steckverbinder (1) z.B. der Verbindung von zwei Hohlprofilen (17) eines Abstandshalterrahmens für eine Isolierglasscheibe. Die anderen Teile der Isolierglasscheibe sind der Übersicht halber nicht darstellt. Der Abstandshalterrahmen mit den Profilen (17) umgibt außenseitig im Ring einen innen liegenden hohlen Scheibeninnenraum (22). In diesem Scheibeninnenraum (22) können sich die vorerwähnten Anbauteile befinden, die z.B. als Hohlprofile (18), z.B. Sprossenprofile, als Endstopfen (20) oder dgl. ausgebildet sind und die am Abstandshalterrahmen und dessen Hohlprofilen (17) in geeigneter Weise durch ein oder mehrere Befestigungselemente (19) fixiert werden. Dies können z.B. im wesentlichen U-förmige Klammern sein, die von außen durch das Hohlprofil (17) und den Steckverbinder (1) in den Scheibeninnenraum (22) geführt werden und dort z.B. an einem aus Kunststoff bestehenden Endstück (20) eines Sprossenprofils (18) angreifen und dieses fixieren. Die Klammern oder Befestigungselemente (19) werden z.B. durch das Hohlprofil (17) und den Steckverbinder (1) mit Presslüft geschossen. Das Sprossenprofil (18) ist auf das Endstück (20) formschlüssig und außenseitig aufgesetzt und wird hierdurch im Scheibeninnenraum (22) geführt und mittels planer Anlage des an der Innenseite des Hohlprofils (17) fixierten Endstücks (20) gehalten.

Der Steckverbinder (1) ist für den Durchlass von einem oder mehreren Befestigungselementen (19) in geeigneter Weise ausgebildet. Er weist in der gezeigten und bevorzugten Ausführungsform einen Ω-förmigen Querschnitt auf und hat seitliche Ausbauchungen (11). Figur 3 und 8 verdeutlichen diese Gestaltung. Aus Figur 8 ist außerdem ersichtlich, dass das Hohlprofil (17) eine entsprechende Hammerkopfform mit zwei seitlichen Ausbauchungen (11) am unteren und zum Scheibeninnenraum (22) weisenden Rand- oder Bodenbereich hat. Der Steckverbinder (1) ist an die Innenform des Hohlprofils (17) angepasst. Wenn das Hohlprofil (17) seinerseits ein Sprossenprofil ist, sieht die Querschnittsform des Steckverbinders (1) entsprechend anders aus. In weiterer Abwandlung der gezeigten und beschriebenen Ausführungsformen kann der Querschnitt des Steckverbinders (1) im wesentlichen U-förmig sein. Er kann auch eine geschlossene Kastenform haben.

Der Steckverbinder (1) weist mindestens eine Mittelwand (2) und zwei beidseitig angrenzende Seitenwände (3) auf. Er hat außerdem mindestens ein Rückhalteelement (6,7,8), welches für einen mechanischen Rückhalt, z.B. durch eine gegen Auszug sperrende Verkrallung, im Hohlprofil (17) sorgt. In der gezeigten Ausführungsform besitzt der Steckverbinder (1) einen hohlen und axial durchgängig offenen Innenraum (14), durch den ein im Hohlprofil (17) befindliches Trocknungsmittel (nicht dargestellt) fließen kann. An den offenen Stirnseiten (15) können sich schräg aufgestellte Zungen (16) befinden, die von der Mittelwand (2) ausgehen.

In der gezeigten Ausführungsform wird der Steckverbinder (1) in das Hohlprofil (17) z.B. gemäß Figur 7 und 8 derart eingebaut, dass seine Mittelwand (2) ein Bodenteil bildet und zum Scheibeninnenraum (22) weist. Die Mittelwand (2) besitzt mindestens eine längliche und schmale Durchgangsöffnung (9) und mindestens ein abstehendes Rückhalteelement (7).

Die Durchgangsöffnung (9) erstreckt sich entlang der Längsachse (23) des Steckverbinders (1) und ist im Innenbereich der Mittelwand (2), vorzugsweise mittig, angeordnet. Die Ausrichtung der Durchgangsöffnung (9) kann exakt axial oder schräg mit einer überwiegenden axialen Richtungskomponente sein. Die Durchgangsöffnung (9) hat keine Abdeckung und erlaubt einen freien Durchtritt eines Befestigungselements (19).

Das Rückhalteelement (7) ist neben der Durchgangsöffnung (9) und dabei vorzugsweise angrenzend angeordnet. Der innere Rand des Rückhalteelements (7) bildet einen Teil des Randes der Durchgangsöffnung (9). Vorzugsweise sind beidseits der Durchgangsöffnung (9) je zwei Rückhalteelemente (7) paarweise gegenüberliegend angeordnet. Im gezeigten Ausführungsbeispiel weist der Steckverbinder (1) beidseits einer quer liegenden Mittellinie (5) jeweils eine in Verbinderlängsrichtung (23) sich erstreckende Durchgangsöffnung mit zwei Paaren von Rückhalteelementen (7) auf.

Die Rückhalteelemente (7) sind als ausgestellte Federnasen ausgebildet, die von der vorzugsweise ebenen Mittelwand (2) nach außen abgebogen sind und vom Verbinderboden in der Einbaustellung nach unten wegragen. Die Mittelwand (2) kann alternativ eine zum Innenraum (14) gerichtete und über ihre Breite sich erstreckende Wölbung aufweisen.

Die Rückhalteelemente (7) sind im Bereich einer längslaufenden Perforation (21) des Hohlprofils (17) angeordnet. Figur 8 verdeutlicht diese Lage. Die schräg ausgestellten Federnasen (7) können am freien Ende einen schrägen Rand aufweisen. Sie können formschlüssig an den nach innen ragenden Perforationen (21) angreifen. Der gegenseitige Abstand der Rückhalteelemente (7) kann vom Teilungsmaß der Perforationen (21) abweichen, so dass mit Sicherheit eine Rückhaltenase (7) in formschlüssigen und klemmenden Eingriff mit einem Perforationsvorsprung kommt.

Die Durchgangsöffnung (9) weist eine Länge auf, die deutlich kleiner als die Schenkellänge des abgewinkelten oder geraden Steckverbinders (1) von der Mittellinie (5) bis zur benachbarten Stirnseite (15) ist. Die Öffnungslänge kann z.B. ca. zwei Drittel dieser Schenkellänge betragen. Die Breite der Durchgangsöffnung (9) ist wesentlich kleiner als die Breite der Mittelwand (2). Die Breite der bevorzugt in Querrichtung mittig angeordneten Durchgangsöffnungen (9) kann außerdem auf die den seitlichen Abstand von zwei Perforationsreihen (21) abgestimmt sein, an denen die Rückhalteelemente (7) angreifen. Die Öffnungsweite kann gleich oder kleiner als dieser Perforationsabstand sein.

Die Rückhalteelemente (7) weisen eine Freimachung (10) in der Mittelwand(2) auf, die z.B. L-förmig ausgebildet ist und die sich zur Durchgangsöffnung (9) hin öffnet. Die Freimachung (10) wird von dem ausgestellten Rückhalteelement (7) zumindest teilweise abgedeckt. Die Durchgangsöffnung (9) und die beidseits angrenzenden Freimachungen (10) können ineinander übergehen. Die Breite der beidseits an die Öffnungsränder angrenzenden Rückhalteelemente (7) kann so gewählt sein, dass die Rückhalteelemente (10) in der Projektion innerhalb des Bereichs zwischen den freien Rändern der abgewinkelten Seitenwände (3) liegen. Figur 4 verdeutlicht diese Anordnung. Die schräg nach unten oder außen ausgestellten Federnasen weisen zu Rückhaltezwecken jeweils zur Mittellinie (5).

Der Steckverbinder (1) kann aus einem beliebig geeigneten Material bestehen. In der gezeigten Ausführungsform besteht er aus Metall, insbesondere aus kalt gewalztem Stahl. Er kann alternativ aus einem anderen Material bestehen. Ferner sind Ausführungen aus Kunststoff oder aus einem anderen Werkstoff oder auch aus Verbundwerkstoffen möglich.

In der gezeigten Ausführungsform ist der Steckverbinder (1) als Stanz- und Biegeteil ausgebildet. Die Durchgangsöffnungen (9) und die Freimachungen (10) werden aus der Platine in einem Stanzschnitt ausgeschnitten, wobei anschließend die Federnasen (7) abgebogen werden.

Die ein oder zwei Durchgangsöffnungen (9) können auf die üblichen Maße der Klammern oder andern Befestigungselemente (19) abgestimmt sein. Die Klammern (19) können mit axialer Ausrichtung längs der Verbinderlängsachse gesetzt werden. Sie können auch schräg gesetzt werden. Außerdem können die Freimachungen (10) für den Durchtritt der Klammern (19) oder Befestigungselemente genutzt werden. Es kann außerdem genügen, wenn bei zweiarmigen Klammern (19) der dargestellten Ausführungsvariante nur ein Schenkel durch die Durchtrittsöffnung (9) und/oder eine Freimachung (10) verläuft und der andere Schenkel die Mittelwand (2) den massiven Bereich durchdringt.

Bei der gezeigten Ω-Querschnittsform des Steckverbinders (1) sind die Seitenwände (3) mehrstufig abgewinkelt und bilden oberhalb der Ausbauchungen (11) einen hochstehenden Stegbereich mit einem freien Rand, der am Dach des Hohlprofils (17) angreift und als Rückhalteelement (8) einen oder mehrere in Wandverlängerung hochstehende Zähne aufweisen kann. Diese können untereinander in ihrer Höhe variieren. Sie können außerdem nach links und/oder rechts schräg ausgestellt bzw. gegenseitig verschränkt sein.

Die Seitenwände (3) können im Bereich der Mittellinie (5) und der dort verlaufenden Verbindungsstelle der Hohlprofile (17) eine quer verlaufende Trennung (13) aufweisen, welche den besagten hochstehenden Steg mit dem freien Seitenwandrand durchtrennt und am unteren Stegende auch ein Stück zur Seite in Richtung der Ausbauchung (11) reicht. Derartige Trennungen (13) können in Abständen entlang der beiden Verbinderschenkel mehrfach vorhanden sein. Hierdurch werden Federbrücken (12) gebildet. Die durch die Trennungen (13) freigeschnittenen Seitenwandbereiche können in der Höhe bzw. vertikal und seitlich federn. Wie Figur 8 verdeutlicht, können außerdem die hochragenden Stege der Seitenwände (3) oberhalb der Ausbauchungen (11) schräg nach außen gestellt sein.

Die Federbrücken (12) können zumindest an einem Randbereich ein seitlich wirkendes Rückhalteelement (6) in Form einer schräg nach außen ausgestellten Federnase haben. Die Federnasen (6,8) drücken gegen die benachbarten Innenwände des Hohlprofils (17) und greifen z.B. am Übergang zwischen Dachbereich und Seitenwand sowie am darunter liegenden Seitenwandbereich des Hohlprofils (17) an. Figur 8 verdeutlicht diese Ausgestaltung. Die Federnasen (6) der Federbrücken (12) können gemäß Figur 2 unterschiedliche Höhenlagen haben und greifen dadurch an verschiedenen Stellen des aufgesteckten Hohlprofils (17) an, was die Rückhaltewirkung erhöht.

Der Steckverbinder (1) kann einen Mittenanschlag (4) haben. Dieser wird z.B. von vier beidseits der Mittellinie (5) angeordneten schräg ausgestellten Federnasen (6) gebildet. Er kann alternativ durch Festanschläge, andere Federnasen oder in beliebig anderer geeigneter Weise hergestellt sein.

Abwandlungen der gezeigten und beschriebenen Ausführungsformen sind in verschiedener Weise möglich. Dies betrifft zum einen die Querschnittsform des Steckverbinders (1) und die Form und Anordnung seiner Rückhalteelemente an den Seitenwänden (3) oder an anderer Stelle. Ferner kann die Form und Lage der Durchtrittsöffnung(en) (9) variieren. Gleiches gilt für Zahl, Form und Anordnung der Rückhalteelemente (7), die auch in anderer Weise statt als Federnasen ausgebildet sein können. Insbesondere bei einem Steckverbinder aus Kunststoff können Rippen oder andere Rückhalteelemente (7) eingeset werden.

### BEZUGSZEICHENLISTE

- 1: Steckverbinder
- 2: Mittelwand, Boden
- 3: Seitenwand
- 4: Mittenanschlag
- 5: Verbindungsstelle, Mittellinie
- 6: Rückhalteelement, Rückhaltenase an Seitenwand
- 7: Rückhalteelement, Rückhaltenase an Mittelwand
- 8: Rückhalteelement, Zahn
- 9: Durchgangsöffnung, Wandöffnung
- 10: Freimachung, Freischnitt
- 11: Ausbauchung
- 12: Federbrücke
- 13: Trennung
- 14: Innenraum
- 15: Stirnseite
- 16: Zunge
- 17: Hohlprofil, Abstandshalterprofil
- 18: Hohlprofil, Sprossenprofil
- 19: Klammer
- 20: Endstück
- 21: Perforation
- 22: Scheibeninneraum
- 23: Längsachse, Längsrichtung

## Patentansprüche

1. Steckverbinder für Hohlprofile (17,18) von Abstandshaltern oder Sprossen für Isolierglasscheiben, wobei der Steckverbinder (1) mindestens eine Mittelwand (2) und Seitenwände (3) sowie mindestens ein Rückhalteelement (6,7,8) aufweist, wobei die Mittelwand (2) mindestens eine längliche und längs der Verbinderlängsachse (23) sich erstreckende Durchgangsöffnung (9) aufweist, die für den Durchlass eines Befestigungselements (19), insbesondere einer Klammer, vorgesehen und ausgelegt ist, sowie **dadurch**
**gekennzeichnet, dass** die Mittelwand (2) mindestens ein abstehendes Rückhalteelement (7) aufweist, das neben der Durchgangsöffnung (9) angeordnet ist, wobei das Rückhalteelement (7) eine Freimachung (10) in der Mittelwand (2) aufweist, die sich zur Durchgangsöffnung (9) hin öffnet.

2. Steckverbinder nach Anspruch 1, **dadurch gekennzeichnet, dass** das Rückhalteelement (7) an die Durchgangsöffnung (9) angrenzt.

3. Steckverbinder nach Anspruch 1 oder 2, **dadurch gekennzeichnet, dass** beidseits der Durchgangsöffnung (9) Rückhalteelemente (7), insbesondere einander paarweise gegenüberliegend, angeordnet sind.

4. Steckverbinder nach Anspruch 1, 2 oder 3, **dadurch gekennzeichnet, dass** der Steckverbinder (1) als Geradverbinder ausgebildet ist und beidseits seiner querliegenden Mittellinie (5) jeweils mindestens eine Durchgangsöffnung (9) mit Rückhalteelementen (7) aufweist.

5. Steckverbinder nach einem der vorhergehenden Ansprüche, **dadurch gekennzeichnet, dass** der Steckverbinder (1) an die Innenform des Hohlprofils (17) angepasst ist, wobei das oder die Rückhalteelement(e) (7) im Bereich einer längslaufenden Perforation (21) im Hohlprofil (17) angeordnet ist/sind.

6. Steckverbinder nach Anspruch 5, **dadurch gekennzeichnet, dass** der gegenseitige Abstand der Rückhalteelemente (7) vom Teilungsmaß der Perforationen (21) abweicht.

7. Steckverbinder nach einem der vorhergehenden Ansprüche, **dadurch gekennzeichnet, dass** die Freimachung (10) eine L-Form aufweist.

8. Steckverbinder nach einem der vorhergehenden Ansprüche, **dadurch gekennzeichnet, dass** das Rückhalteelement (7) als nach außen abgebogene Federnase ausgebildet ist.

9. Steckverbinder nach einem der vorhergehenden Ansprüche, **dadurch gekennzeichnet, dass** die Mittelwand (2) zum Scheibeninnenraum (22) weist und eben ausgebildet ist.

10. Steckverbinder nach einem der vorhergehenden Ansprüche, **dadurch gekennzeichnet, dass** der Steckverbinder (1) als Stanz- und Biegeteil aus Metall, insbesondere aus Stahl, ausgebildet ist.

11. Steckverbinder nach einem der vorhergehenden Ansprüche, **dadurch gekennzeichnet, dass** die Durchgangsöffnung (9) mittig angeordnet ist und eine Breite aufweist, die wesentlich kleiner als die Breite der Mittelwand (2) und kleiner oder gleich dem Abstand zwischen zwei Perforationsreihen (21) ist.

12. Steckverbinder nach einem der vorhergehenden Ansprüche, **dadurch gekennzeichnet, dass** der Steckverbinder (1) einen U-förmigen, kastenförmigen oder Ω-förmigen Querschnitt und einen hohlen und axial durchgängigen Innenraum (14) aufweist.

13. Steckverbinder nach einem der vorhergehenden Ansprüche, **dadurch gekennzeichnet, dass** der Steckverbinder (1) einen Mittenanschlag (4) und mindestens ein weiteres Rückhalteelement (6,8) an mindestens einer Seitenwand (3) aufweist.

14. Steckverbinder nach einem der vorhergehenden Ansprüche, **dadurch gekennzeichnet, dass** mehrere Rückhalteelemente (6,8) in Längsrichtung des Steckverbinders (1) hintereinander in mindestens einer Reihe angeordnet und dabei derart in der Reihe zueinander versetzt angeordnet sind, dass sie an unterschiedlichen Stellen im Hohlprofil (17,18) angreifen.

15. Steckverbinder nach einem der vorhergehenden Ansprüche, **dadurch gekennzeichnet, dass** die Seitenwände (3) seitliche Ausbauchungen (11) aufweisen und in Längsrichtung durch Trennstellen (13) in Federbrücken (12) unterteilt sind.

## Claims

1. Plug-in connector for hollow profiles (17, 18) of spacers or glazing bars for insulating-glass units, wherein the plug-in connector (1) has at least one central wall (2) and side walls (3) and also at least one restraining element (6, 7, 8), wherein the central wall (2) has at least one elongate through-opening (9), which extends along the longitudinal axis (23) of the connector and is provided, and designed, for the through-passage of a fastening element (19), in particular of a clip,
**characterized in that** the central wall (2) has at least one projecting restraining element (7), which is arranged alongside the through-opening (9), wherein the restraining element (7) has a cutout (10) in the central wall (2), said cutout opening in the direction of the through-opening (9).

2. Plug-in connector according to Claim 1,
**characterized in that** the restraining element (7) is adjacent to the through-opening (9).

3. Plug-in connector according to Claim 1 or 2,
**characterized in that** restraining elements (7) are arranged, in particular opposite one another in pairs, on either side of the through-opening (9).

4. Plug-in connector according to Claim 1, 2 or 3,
**characterized in that** the plug-in connector (1) is designed in the form of a rectilinear connector and has in each case at least one through-opening (9) with restraining elements (7) on either side of its transversely located centre line (5).

5. Plug-in connector according to one of the preceding claims,
**characterized in that** the plug-in connector (1) is adapted to the internal shape of the hollow profile (17), wherein the restraining element(s) (7) is (are) arranged in the region of longitudinally running perforations (21) in the hollow profile (17).

6. Plug-in connector according to Claim 5,
**characterized in that** the distance between the restraining elements (7) differs from the spacing between the perforations (21).

7. Plug-in connector according to one of the preceding claims,
**characterized in that** the cutout (10) is L-shaped.

8. Plug-in connector according to one of the preceding claims,
**characterized in that** the restraining element (7) is designed in the form of an outwardly bent resilient lug.

9. Plug-in connector according to one of the preceding claims
**characterized in that** the central wall (2) is oriented in the direction of the unit interior (22) and is of planar design.

10. Plug-in connector according to one of the preceding claims,
**characterized in that** the plug-in connector (1) is designed in the form of a part which is punched and bent from metal, in particular from steel.

11. Plug-in connector according to one of the preceding claims,
**characterized in that** the through-opening (9) is arranged centrally and has a width which is significantly smaller than the width of the central wall (2) and smaller than, or equal to, the distance between two rows of perforations (21).

12. Plug-in connector according to one of the preceding claims,
**characterized in that** the plug-in connector (1) has a U-shaped, box-shaped or Ω-shaped cross section and a hollow interior (14) which is continuous in the axial direction.

13. Plug-in connector according to one of the preceding claims,
**characterized in that** the plug-in connector (1) has a central stop (4) and at least one further restraining element (6, 8) on at least one side wall (3).

14. Plug-in connector according to one of the preceding claims,
**characterized in that** a plurality of restraining elements (6, 8) are arranged one behind the other in at least one row in the longitudinal direction of the plug-in connector (1) and are offset in relation to one another in the row such that they act on different locations in the hollow profile (17, 18).

15. Plug-in connector according to one of the preceding claims,
**characterized in that** the side walls (3) have lateral convexities (11) and are subdivided in the longitudinal direction, by separating locations (13), into resilient bridges (12).

## Revendications

1. Connecteur à fiche pour profilés creux (17, 18) pour des éléments d'espacement ou des traverses pour vitrages isolants, le connecteur à fiche (1) présentant au moins une paroi centrale (2) et des parois latérales (3) ainsi qu'au moins un élément de retenue (6, 7, 8), la paroi centrale (2) présentant au moins une ouverture traversante allongée (9) s'étendant le long de l'axe longitudinal du connecteur (23) qui est prévue et conçue pour le passage d'un élément de fixation (19), en particulier d'une pince, **caractérisé en ce que** la paroi centrale (2) présente au moins un élément de retenue saillant (7) qui est disposé à côté de l'ouverture traversante (9), l'élément de retenue (7) présentant un dégagement (10) dans la paroi centrale (2), lequel s'ouvre vers l'ouverture traversante (9).

2. Connecteur à fiche selon la revendication 1, **caractérisé en ce que** l'élément de retenue (7) est adjacent à l'ouverture traversante (9).

3. Connecteur à fiche selon la revendication 1 ou 2, **caractérisé en ce que** des éléments de retenue (7) sont disposés de chaque côté de l'ouverture traversante (9), en particulier par paires en regard les uns des autres.

4. Connecteur à fiche selon la revendication 1, 2 ou 3, **caractérisé en ce que** le connecteur à fiche (1) est réalisé sous forme de connecteur droit et présente, de chaque côté de son axe médian transversal (5), à chaque fois au moins une ouverture traversante (9) avec des éléments de retenue (7).

5. Connecteur à fiche selon l'une quelconque des revendications précédentes, **caractérisé en ce que** le connecteur à fiche (1) est adapté à la forme interne du profilé creux (17), le ou les éléments de retenue (7) étant disposés dans la région d'une perforation s'étendant longitudinalement (21) dans le profilé creux (17).

6. Connecteur à fiche selon la revendication 5, **caractérisé en ce que** la distance mutuelle entre les éléments de retenue (7) s'écarte de la mesure d'une division entre les perforations (21).

7. Connecteur à fiche selon l'une quelconque des revendications précédentes, **caractérisé en ce que** le dégagement (10) présente une forme en L.

8. Connecteur à fiche selon l'une quelconque des revendications précédentes, **caractérisé en ce que** l'élément de retenue (7) est réalisé sous forme d'ergot à ressort cintré vers l'extérieur.

9. Connecteur à fiche selon l'une quelconque des revendications précédentes, **caractérisé en ce que** la paroi centrale (2) est tournée vers l'espace interne du vitrage (22) et est réalisée sous forme plane.

10. Connecteur à fiche selon l'une quelconque des revendications précédentes, **caractérisé en ce que** le connecteur à fiche (1) est réalisé sous forme de pièce estampée et cintrée en métal, en particulier en acier.

11. Connecteur à fiche selon l'une quelconque des revendications précédentes, **caractérisé en ce que** l'ouverture traversante (9) est disposée centralement et présente une largeur qui est considérablement inférieure à la largeur de la paroi centrale (2) et inférieure ou égale à la distance entre deux rangées de perforation (21).

12. Connecteur à fiche selon l'une quelconque des revendications précédentes, **caractérisé en ce que** le connecteur à fiche (1) présente une section transversale en forme de U, en forme de caisson ou en forme de Q et présente un espace interne (14) creux et axialement continu.

13. Connecteur à fiche selon l'une quelconque des revendications précédentes, **caractérisé en ce que** le connecteur à fiche (1) présente une butée centrale (4) et au moins un élément de retenue supplémentaire (6, 8) au niveau d'au moins une paroi latérale (3).

14. Connecteur à fiche selon l'une quelconque des revendications précédentes, **caractérisé en ce que** plusieurs éléments de retenue (6, 8) sont disposés les uns derrière les autres en au moins une rangée dans la direction longitudinale du connecteur à fiche (1) et en l'occurrence sont disposés de manière décalée les uns par rapport aux autres en rangée de telle sorte qu'ils s'engagent à des endroits différents dans le profilé creux (17, 18).

15. Connecteur à fiche selon l'une quelconque des revendications précédentes, **caractérisé en ce que** les parois latérales (3) présentent des renflements latéraux (11) et sont divisées dans la direction longitudinale par des zones de séparation (13) en ponts élastiques (12).
